# EUROPÄISCHE PATENTSCHRIFT

(11) **EP 1 722 157 B1**
(45) Veröffentlichungstag und Bekanntmachung des Hinweises auf die Patenterteilung: **23.01.2008**
(21) Anmeldenummer: 05010554.3
(22) Anmeldetag: 14.05.2005
(51) Int. Cl.: F21S 8/00

(54) **Operationsleuchte mit zonenweiser Intensitätssteuerung**
Surgical lamp with zone-related intensity control
Lampe chirurgicale avec commande zonal d'intensité par zones

(43) Veröffentlichungstag der Anmeldung: 15.11.2006
(73) Patentinhaber: TRUMPF Kreuzer Medizin Systeme GmbH + Co. KG, 82178 Puchheim (DE)
(72) Erfinder: Bartenbach, Christian, Prof., 6071 Aldrans/Innsbruck (AT); Marka, Rudolf, Dr., 81479 München (DE); Vogl, Markus, 82008 Unteraching (DE)
(74) Vertreter: Kohler Schmid Möbus

(56) Entgegenhaltungen:
- DE-A1- 10 064 544
- US-A1- 2003 185 009
- US-A1- 2004 129 860

## Beschreibung

Die Erfindung betrifft eine Operationsleuchte zur Erzeugung eines Leuchtfeldes.

Bei Operationen ergeben sich unterschiedliche Beleuchtungssituationen. Operateure unterbrechen den Strahlengang des Lichts der Operationsleuchte. Tiefe, enge und großflächige Wunden müssen unterschiedlich ausgeleuchtet werden.

Aufgrund der stark unterschiedlichen Beleuchtungssituationen ist dies mit einer Leuchte mit fester Lichtverteilung nicht erreichbar.

Der Anmelder hat sich die Aufgabe gestellt, bei unterschiedlichen Beleuchtungssituationen mit einer einzigen Operationsleuchte arbeiten zu können.

Diese Aufgabe wird durch eine Operationsleuchte gelöst, bei der mindestens drei konzentrisch zu einander angeordnete Leuchtzonen vorgesehen sind, welche getrennt voneinander bezüglich ihrer Lichtintensität ansteuerbar sind.

Dokument US 2003/0185009 A1 zeigt eine Operationleuchte mit variablen Lichtintestität. Dokument DE 100 64 544 A1 offenbart eine Zahnarleuchte die drei konzentrisch zueinander angeordnete Leuchtzohnen aufweist die bezüglich ihrer Lichtintensität ansteuebar sind.

Mithilfe der Erfindung ist folgende Arbeitsweise möglich:
■ Zonenweises Ein-/Ausschalten und Dimmen der Lichtaustrittfläche.
■ Intensitätsregelung (Dimmung) der leuchtenden Fläche.
■ Konstante Beleuchtungsstärke in allen Schaltzuständen.

Die Ansteuerung der Leuchtzonen kann auf technisch einfache Weise durch Mittel zum Ausschalten und Dimmen ausgebildet sein.

Eine günstige Möglichkeit, die Lithtaustrittsfläche in verschiedene schaltbare Leuchtzonen I, II, III aufzuteilen ist die Verwendung einer Vielzahl von LEDs in Kombination mit Linsen, die gleichmäßig über die Lichtaustrittsfläche verteilt sind.

Zur Einstellung und Anpassung der Operationsleuchte an unterschiedliche Situationen ist es vorteilhaft, dass verschiedene Intensitäten der Leuchtmittel in der Steuerung der Leuchtzonen gespeichert werden

Die einzelnen Leuchtzonen können dabei variabel zueinander ein- bzw. ausgeschaltet werden. Zusätzlich sind verschiedene Dimmzustände einstellbar. Das Leuchtfeld bleibt in allen Schaltzuständen von der Größe unverändert. Zur Erzielung der konstanten Beleuchtungsstärke E_{c} ist es notwendig, die Lichtintensität der jeweils eingeschalteten Leuchtzonen im Bereich von 100 bis 250 % der Ausgangsbeleuchtungsstarke (alle Leuchtzonen eingeschaltet) zu variieren.

Ein bevorzugtes Ausführungsbeispiel der Erfindung ist in der Zeichnung schematisch dargestellt und wird nachfolgend mit Bezug zu den Figuren der Zeichnung näher erläutert. Es zeigt:
- **Figur 1**: eine Ansicht der Unterseite (Lichtaustrittsfläche) einer Operationsleuchte;
- **Figur 2a**: die Operationsleuchte gemäß Figur 1 über einem eine tiefe Wunde andeutenden Tubus;
- **Figur 2b**: die geschaltete Leuchtzone(n) der Operationsleuchte für die Anordnung gemäß Figur 2a;
- **Figur 3a**: die Operationsleuchte gemäß Figur 1 über einem einen Kopf des Operateurs andeutenden Schatter;
- **Figur 3b**: die geschaltete Leuchtzone(n) der Operationsleuchte für die Anordnung gemäß Figur 3a;
- **Figur 4a**: die Operationsleuchte gemäß Figur 1 über einem eine tiefe Wunde andeutenden Tubus und über einem einen Kopf des Operateurs andeutenden Schatter;
- **Figur 4b**: die geschaltete Leuchtzone(n) der Operationsleuchte für die Anordnung gemäß Figur 4a;
- **Figur 5a**: die Operationsleuchte gemäß Figur 1 über zwei Köpfe der Operateure andeutenden Schatter;
- **Figur 5b**: die geschaltete Leuchtzone(n) der Operationsleuchte für die Anordnung gemäß Figur 5a;
- **Figur 6a**: die Operationsleuchte gemäß Figur 1 über einem eine Wunde andeutenden Tubus und über zwei Köpfe der Operateure andeutende Schatter;
- **Figur 6b**: die geschaltete Leuchtzone(n) der Operationsleuchte für die Anordnung gemäß Figur 6a.

**Figur 1** zeigt, dass als Lichtquelle einer Operationsleuchte 1 einzelne Lichtmodule **2a** bis **2e** nahezu randlos aneinander gefügt sind. Randios bedeutet im Sinne der Erfindung, dass die Übergänge zwischen den einzelnen Lichtmodulen 2a bis 2e keinen wesentlichen Einfluss auf die optischen Eigenschaften, insbesondere auf den Lichtaustritt in Richtung der Operationsstelle, besitzen. Das erzeugte Licht wird trotz der aus mehreren Lichtmodulen 2a bis 2e zusammengesetzten Lichtquelle als einheitlich wahrgenommen. Jedes Lichtmodul 2a bis 2e umfasst wiederum eine Vielzahl einzelner LEDs, beispielsweise 30 bis 50. Hieraus ergeben sich lichttechnische Vorteile analog zu Großspiegelleuchten wie eine theoretisch optimale Schattenfreiheit durch großflächigen Lichtaustritt. Jede LED-LinsenAnordnung kann die komplette Operationsstelle ausleuchten. Beim Betrieb eines beispielsweise halben Moduls bleibt deshalb die Feldgröße unverändert. Daher kann auch jedes Lichtmodul 2a bis 2e selbst eine komplette Operationsstelle ausleuchten.

Durch eine umschaltbare Lichtverteilung über die Lichtaustrittsfläche der Operationsleuchte bei gleichzeitig konstanter Beleuchtungsstärke E_{c} können mit einem einzigen Leuchtenkörper Operationsleuchten mit unterschiedlicher Charakteristik dargestellt werden:

In der OP-Leuchtennorm EN 60601-2-41 werden exemplarisch 6 unterschiedliche Beleuchtungssituationen angeführt, welche den realen OP-Verlauf widerspiegeln. Tiefe enge Wundkanäle simuliert hierbei ein definierter Tubus und Hindernisse wie Köpfe werden durch Scheiben (sog. Schatter) im Strahlengang wiedergegeben. Ferner existieren Kombinationen aus Schattern und Tubus.

Die unterschiedlichen Beleuchtungssituationen können durch unterschiedliches Ansteuern der 3 Leuchtzonen **I, II, III** (siehe Figuren 2b bis 6b) optimal beleuchtet werden. Eine entsprechende Steuerung erlaubt das direkte Abrufen der jeweiligen Schaltzustände. Die jeweils aufgerufenen Schaltzustände sind ohne Änderung Lichtaustrittscharakteristik zusätzlich in der Intensität dimmbar.

Für tiefe und enge Wunden, wie durch den Tubus **3** gemäß **Figur 2a** angedeutet, wird das gesamte Licht überwiegend aus der Mitte des Leuchtenkörpers abgegeben und gelangt damit vollständig in den Wundkanal. Die Leuchtzone III ist im Gegensatz zu I, II nahezu komplett deaktiviert, wie die Sicht auf die Lichtaustrittsfläche gemäß **Figur 2b** zeigt. Schwarz markierte LEDs sind nicht aktiviert.

Beim Arbeiten eines Operateurs im Zentrum unter der Operationsleuchte 1, wie durch den Schatter 4 gemäß **Figur 3a** angedeutet, wird das gesamte Licht überwiegend aus der Mitte des Leuchtenkörpers (Leuchtzone I) deaktiviert. Das gesamte Licht wird durch die Leuchtzonen II, III erzeugt. Die Leuchtzone I ist im Gegensatz zu II, III nahezu komplett deaktiviert, wie die Sicht auf die Lichtaustrittsfläche gemäß **Figur 3b** zeigt. Schwarz markierte LEDs sind nicht aktiviert.

Beim Arbeiten eines Operateurs unter der Operationsleuchte 1 direkt über einer tiefen Wunde, wie durch den Tubus 3 und den Schatter 4 gemäß **Figur 4a** angedeutet, wird nahezu das gesamte Licht überwiegend aus der Mitte des Leuchtenkörpers (Leuchtzone I) und aus der Leuchtzone III deaktiviert. Das gesamte Licht wird durch die Leuchtzone II erzeugt. Die Leuchtzonen I, III sind im Gegensatz zu II nahezu komplett deaktiviert, wie die Sicht auf die Lichtaustrittsfläche gemäß **Figur 4b** zeigt. Schwarz markierte LEDs sind nicht aktiviert.

Bei großflächigen Wunden leuchtet dagegen die gesamte Lichtaustrittsfläche gemäß **Figur 5b,** wenn zwei Operateure (siehe Schatter 4 gemäß **Figur 5a)** über den Wunden arbeiten.

Beim Arbeiten zweier Operateure (Schatter 4 gemäß **Figur 6a**) unter der Operationsleuchte 1 seitlich zu einer tiefen Wunde, wie durch den Tubus 3 angedeutet, wird nahezu das gesamte Licht aus der Leuchtzone III deaktiviert. Das gesamte Licht wird überwiegend durch die Leuchtzonen I, II erzeugt. Die Leuchtzonen I, II sind im Gegensatz zu III nahezu komplett aktiviert, wie die Sicht auf die Lichtaustrittsfläche gemäß **Figur 6b** zeigt. Schwarz markierte LEDs sind wiederum nicht aktiviert.

Weitere Beleuchtungssituationen mit verschiedenen Hindernissen im Strahlengang sind durch angepasste Lichtverteilungen optimierbar. In jedem festgelegten Schaltzustand verfügt dabei die Leuchte über die gleiche Beleuchtungsstärke E_{c}.

## Patentansprüche

1. Operationsleuchte (1) mit einem Leuchtkörper zur Erzeugung eines Leuchtfeldes, **dadurch gekennzeichnet, dass** mindestens drei konzentrisch zueinander angeordnete Leuchtzonen des Leuchtkörpers vorgesehen sind, welche getrennt voneinander bezüglich ihrer Lichtintensität ansteuerbar sind, wobei das gesamte Licht überwiegend aus der Mitte des Leuchtenkörpers abgegeben wird, um in den Wundkanal zu gelangen.

2. Operationsleuchte nach Anspruch 1, **dadurch gekennzeichnet, dass** Mittel zum Ausschalten und Dimmen von Leuchtmitteln der Leuchtzonen vorgesehen sind.

3. Operationsleuchte nach Anspruch 2, **dadurch gekennzeichnet, dass** beim Dimmen der Leuchtmittel die Gesamtleuchtstärke konstant bleibt.

4. Operationsleuchte nach Anspruch 2 oder 3, **dadurch gekennzeichnet, dass** beim Dimmen die Größe des Leuchtfeldes konstant bleibt.

5. Operationsleuchte nach einem der vorhergehenden Ansprüche, **dadurch gekennzeichnet, dass** eine Steuerung zum Ansteuern der Intensität der Leuchtmittel in den einzelnen Bereichen vorgesehen ist.

6. Operationsleuchte nach Anspruch 5, **dadurch gekennzeichnet, dass** verschiedene Intensitäten der Leuchtmittel in der Steuerung gespeichert werden.

7. Operationsteuchte nach einem der vorhergehenden Ansprüche, **dadurch gekennzeichnet, dass** die Gesamtleuchtstärke separat einstellbar ist.

8. Operationsleuchte nach einem der vorhergehenden Ansprüche, **dadurch gekennzeichnet, dass** die Leuchtmittel durch LEDs ausgebildet sind.

## Claims

1. Operating lamp (1) comprising an illuminant for generating an illumination field, **characterized in that** at least three illumination zones of the illuminant are provided, which are disposed concentrically with respect to each other and whose light intensity can be controlled separately from each other, wherein the entire light is predominantly emitted from the center of the illuminant in order to reach the wound channel.

2. Operating lamp according to claim 1, **characterized in that** means are provided for switching off and dimming the illumination means of the illumination zones.

3. Operating lamp according to claim 2, **characterized in that** the overall luminosity remains constant during dimming of the illumination means.

4. Operating lamp according to claim 2 or 3, **characterized in that** the size of the illumination field remains constant during dimming.

5. Operating lamp according to any one of the preceding claims, **characterized in that** a control means is provided for controlling the intensity of the illumination means in the individual regions.

6. Operating lamp according to claim 5, **characterized in that** different intensities of the illumination means are stored in the control means.

7. Operating lamp according to any one of the preceding claims, **characterized in that** the overall luminosity can be separately adjusted.

8. Operating lamp according to any one of the preceding claims, **characterized in that** the illumination means are formed by LEDs.

## Revendications

1. Lampe scialytique (1) comprenant un corps de lampe destiné à générer un champ d'éclairage, **caractérisée en ce qu'**il est prévu au moins trois zones d'éclairage du corps de lampe disposées concentriquement l'une à l'autre, lesquelles peuvent être commandées séparément les unes des autres en ce qui concerne leur intensité lumineuse, toute la lumière étant émise majoritairement à partir du centre du corps de lampe pour parvenir dans le canal de la plaie.

2. Lampe scialytique selon la revendication 1, **caractérisée en ce qu'**il est prévu des moyens pour éteindre et faire varier l'intensité de moyens lumineux des zones d'éclairage.

3. Lampe scialytique selon la revendication 2, **caractérisée en ce que** le niveau d'éclairement ou l'intensité d'éclairage total reste constant lors de la gradation des moyens lumineux.

4. Lampe scialytique selon la revendication 2 ou 3, **caractérisée en ce que** l'étendue ou taille du champ d'éclairage reste constante lors de la gradation des moyens lumineux.

5. Lampe scialytique selon l'une des revendications précédentes, **caractérisée en ce qu'**il est prévu une commande pour commander l'intensité des moyens lumineux dans les différentes zones.

6. Lampe scialytique selon la revendication 5, **caractérisée en ce que** différentes intensités des moyens lumineux sont mémorisées dans la commande.

7. Lampe scialytique selon l'une des revendications précédentes, **caractérisée en ce que** le niveau d'éclairement ou l'intensité d'éclairage total est réglable séparément.

8. Lampe scialytique selon l'une des revendications précédentes, **caractérisée en ce que** les moyens lumineux sont réalisés sous la forme de LED.
